# EUROPÄISCHE PATENTSCHRIFT

(11) **EP 1 754 215 B1**
(45) Veröffentlichungstag und Bekanntmachung des Hinweises auf die Patenterteilung: **05.03.2014**
(21) Anmeldenummer: 04735158.0
(22) Anmeldetag: 28.05.2004
(51) Int. Cl.: G09G 5/14, A61H 5/00, G09F 19/12, G09G 3/00

(54) **ANZEIGEVERFAHREN UND -SYSTEM, DIE DAS AUGENBLINZELN EINES BENUTZERS DURCH SUBLIMINALE ÄNDERUNG VON ANZEIGEPARAMETERN FÖRDERN**
DISPLAY METHOD AND SYSTEM FOR STIMULATING THE BLINKING OF THE EYES OF A USER BY SUBLIMINAL MODIFICATION OF DISPLAY PARAMETERS
PROCEDE D'AFFICHAGE ET SYSTEME STIMULANT LE CLIGNEMENT DES YEUX D'UN UTILISATEUR PAR MODIFICATION SUBLIMINALE DE PARAMETRES D'AFFICHAGE

(43) Veröffentlichungstag der Anmeldung: 21.02.2007
(73) Patentinhaber: Zamorsky, Maximilian, 1230 Wien (AT); Hartenau, Alexander, 1030 Wien (AT)
(72) Erfinder: Zamorsky, Maximilian, 1230 Wien (AT); Hartenau, Alexander, 1030 Wien (AT)
(74) Vertreter: Margotti, Herwig Franz
(86) Internationale Anmeldenummer: PCT/AT2004/000187
(87) Internationale Veröffentlichungsnummer: WO 2005/116973

(56) Entgegenhaltungen:
- WO-A-90/12470
- FR-A- 2 406 225
- US-A- 5 270 800
- US-A- 5 333 009
- US-A- 5 384 593
- US-A- 5 933 130

## Beschreibung

Die Erfindung betrifft ein Verfahren zum Anzeigen visueller Information auf einer Anzeigefläche gemäß dem Oberbegriff des Anspruchs 1. Ein solches Verfahren ist aus den Dokumenten US 5,384,593 und US 5,333,009 bekannt.

Die Erfindung betrifft weiters ein Computerprogrammprodukt, ein computerlesbares Medium, einen Computer und ein Anzeigesystem.

Zwischen 1997 und 2001 haben Augenkrankheiten in Österreich um 30 Prozent zugenommen; international sind ähnliche Zahlen zu beobachten. Vorübergehende Störungen wie das sogenannte "Trockene Auge", auch "office eye syndrome" oder "red eye syndrome" genannt, können im Gegensatz zu tatsächlichen Erkrankungen durch regelmäßiges Training gelindert bzw. verhindert werden, bevor sie zu einer Schädigung des Auges führen. Untersuchungen haben jedoch ergeben, dass das (selbständige) Training kaum, bzw. erst nach Auftreten der Symptome durchgeführt wird - also, wenn es bereits zu Irritationen gekommen ist. Besonders häufig treten Augenbeschwerden, auch als Computer-Vision-Syndrome (CVS) bekannt, am Arbeitsplatz und bei der Autofahrt auf, weil hier die Augen einem ungünstigen Umfeld ausgeliefert sind. Dieses setzt sich aus folgenden Faktoren zusammen: Heizung bzw. Klimaanlage sowie Bildschirmarbeit/konstanter Fokus, wobei diese Faktoren gegenseitig beschleunigend wirken, da beide die Austrocknung der Augen fördern. Erstere trocknen die Luft aus und damit das Umfeld des Auges. Bildschirmarbeit/konstanter Fokus unterbindet zusätzlich das die trockene Luft kompensierende Blinzeln, bei dem das Auge jedes Mal mit einem Tränenfilm überzogen wird und somit feucht bleibt. Fällt die permanente Benetzung aus, wird die Augenoberfläche trocken, bemerkbar durch Brennen, Jucken, Rötung, Ziehschmerz des Auges sowie Kopfschmerzen. Die für Bildschirmarbeit/konstanten Fokus notwendige Konzentration bewirkt, dass wir die Augen ungewöhnlich lange offen halten ("starren") und bei anfänglicher Ermüdung diese Haltung auch noch verkrampfen. Zusätzlich wird das Auge durch die lange konstante Strahlung des Bildschirms langsam geblendet.

Außer bei der Bildschirmarbeit treten die beschriebenen Irritationen des Auges auch beim angestrengten Lesen oder beim Betrachten von Projektionen auf. Es gibt auch in der Industrie viele Arbeitsplätze, wo konzentriertes Schauen bei konstantem Fokus erforderlich ist, z.B. bei visueller Inspektion von in Fertigungslinien hergestellten Industileprodukten. Auf Grund der Entwicklung in der Kraftfahrzeugindustrie werden in naher Zukunft in KFZs Head-Up Displays (in der Folge HUD) serienmäßig installiert werden. Zwar entfällt bei HUD's die Reaktionszeit des Umfokussierens von Fern- auf Nahsicht und umgekehrt, woraus eine kürzere Reaktionszeit des Fahrers resultiert; der permanente Blick auf die Straße bzw. auf die mittels HUD eingeblendete Information führt jedoch ebenfalls zu den oben beschriebenen Symptomen.

Aus der veröffentlichten US-Patentanmeldung US 2003/0218721 A1 sind ein System und ein Verfahren zur optimierten Betrachtung von Computermonitoren bekannt, die darauf abzielen, die Augenbelastung des Betrachters zu minimieren. Das Verfahren umfasst das Ermitteln einer optimalen Entfernung zwischen dem Computermonitor und dem Betrachter und das Überwachen der Entfernung zwischen dem Computermonitor und dem Betrachter während der Benützung des Computers. Gemäß dem Verfahren wird der Benutzer benachrichtigt, wenn er die ermittelte optimale Entfernung nicht einhält. Weiters können verschiedene Augentests unter Zuhilfenahme des Computermonitors durchgeführt werden.

Durch dieses bekannte System und Verfahren wird ansatzweise jedoch nur das spezifische Problem gelöst, dass für ein Display mit bestimmter Bildschirmdiagonale eine korrespondierende optimale Distanz des Betrachters vom Bildschirm eingehalten werden sollte. Wenn der Betrachter aber diese empfohlene Distanz einhält, besteht für ihn umso mehr die Gefahr von Augenirritation durch gleichförmige Fokussierung des Auges. Weiterhin ungelöst bleibt das Problem, dass konzentrierte Bildschirmarbeit und der konstante Fokus des Auges eines Betrachters auf den Bildschirm dazu führen, dass das zur Benetzung des Auges mit Tränenflüssigkeit so wichtige Blinzeln unterbleibt und somit die Augenoberfläche austrocknet.

Es besteht daher nach wie vor das Bedürfnis, eine Lösung anzubieten, wie die bekannten Augenreizungen verringert oder optimalerweise sogar ganz unterbunden werden können, indem dafür gesorgt wird, dass das Auge durch Blinzeln in ausreichender Frequenz mit einem Tränenfilm überzogen wird und somit feucht bleibt.

Die Erfindung löst dieses Problem durch Bereitstellen eines Verfahrens und eines Systems zum Anzeigen visueller Information auf einer Anzeigefläche, mit den kennzeichnenden Merkmalen des Anspruchs 1. Das erfindungsgemäße Verfahren unterscheidet sich von den aus den Dokumenten US 5,384,593 und US 5,333,009 bekannten Verfahren dadurch, dass mittels eines Betriebssystems mehrere übereinanderliegende Anzeigeebenen auf der Anzeigefläche dargestellt werden, wobei als oberste Anzeigeebene ein transparenter Bereich vorgesehen wird, der für die Subliminal-Zeitdauer gemäß dem Anzeigeparameter in einen nicht vollständig transparenten Modus umgeschaltet wird.

Die gemäß der vorliegenden Erfindung gelöste objektive Aufgabe ist in der vereinfachten Durchführung einer subliminalen Veränderung eines Anzeigeparameters durch Ausnutzung der Möglichkeiten des Betriebssystems zu sehen.

Gemäß der Erfindung wird das durch konzentriertes Schauen, wie z.B. bei der Bildschirmarbeit, oder durch gleichförmige Fokussierung des Auges vergessene bzw. unbewusst unterdrückte Blinzeln fremdgesteuert ausgelöst, indem wiederholt in zumindest einem Bereich der Anzeigefläche für eine Subliminal-Zeitdauer, die unterhalb der menschlichen Wahrnehmungsgrenze liegt, ein Anzeigeparameter verändert wird. Das Bestechende an dieser Idee ist, dass ein Betrachter von dieser Fremdauslösung des Blinzelvorganges an ihm nichts bemerkt, da sie sich im subliminalen Bereich abspielt, das heißt, nur für eine so kurze Dauer, dass das menschliche Gehirn diese Veränderung des Anzeigeparameters nicht bewusst wahrnimmt. Sehr wohl reagiert aber das Auge immer wieder (wenn auch nicht notwendigerweise jedes Mal) auf diese Veränderung des Anzeigeparameters und löst das Blinzeln aus. Ebenso wenig wie der Mensch im entspannten Zustand bemerkt, dass er in regelmäßigen Abständen blinzelt, führt die erfindungsgemäß fremdgesteuerte Auslösung des Blinzelvorganges nicht zu einem unangenehmen Gefühl, wie es beispielsweise ausgelöst wird, wenn die Augen durch grelles Licht so geblendet werden, dass die Augenlider unwillkürlich geschlossen werden. Vielmehr bewirkt das erfindungsgemäß fremdgesteuert ausgelöste Blinzeln ein verbessertes Wohlbefinden des Betrachters, da das Augenblinzeln harmonisch in regelmäßigen Intervallen vor sich geht und das Auge somit immer ausreichend befeuchtet ist und in weiterer Folge die Konzentration verbessert und die Arbeit erleichtert.

Es sei erwähnt, dass es seit langem bekannt ist, so genannte "subliminale Information", das ist Information, deren Zeitdauer unter der Erkennungsfähigkeit des menschlichen Gehirns liegt, in Filme, Videos oder Fernsehsignale einzublenden. Es ist erwiesen, dass ein Betrachter die subliminale Information zwar nicht bewusst wahrnehmen kann, unterbewusst aber dennoch darauf reagiert. Dieser Effekt wird beispielsweise dazu genützt, um Personen eine Botschaft zu suggerieren, z.B. die Botschaft "Iss weniger". Dieser Effekt des Einspielens von subliminaler Information hat mit der vorliegenden Erfindung jedoch nicht das Geringste zu tun. Gemäß der Erfindung wird nicht die angezeigte Information verändert, beeinflusst oder durch andere Information ersetzt, sondern ein Anzeigeparameter in einem solchen Ausmaß verändert, dass dadurch eine optimale Lidbewegung erreicht werden kann, durch die die Benetzung des Auges sichergestellt und Ermüdungs- und Entzündungserscheinungen vorgebeugt wird. Die Anzeige visueller Information wird dadurch wesentlich augenschonender als dies bei herkömmlichen Anzeigesystemen der Fall ist und führt somit auch allgemein zu einem verstärkten Wohlbefinden des Betrachters.

Gemäß der Erfindung wird das Blinzeln des Auges ferngesteuert, indem ein Anzeigeparameter in zumindest einem Bereich der Anzeigefläche für eine Subliminal-Zeitdauer, die unterhalb der menschlichen Wahrnehmungsgrenze liegt, verändert wird. Vorzugsweise wird als zu ändernder Anzeigeparameter Anzeigehelligkeit, -farbe, -beleuchtung, -kontrast, -fokus, -frequenz oder Ein/Ausschalten der Anzeige ausgewählt. Es hat sich nämlich gezeigt, dass damit eine Blinzel-Bewegung herbeigeführt werden kann, die der Betrachter der Anzeigefläche in keiner Weise als unangenehm empfindet und durch die er in seiner Tätigkeit nicht abgelenkt oder eingeschränkt wird.

Die Subliminal-Zeitdauer, innerhalb der der Mensch Änderungen eines Anzeigeparameters nicht bewusst wahrnehmen kann, schwankt von Individuum zu Individuum und auch mit der Tagesverfassung etc. Es hat sich jedoch erwiesen, dass die Subliminal-Zeitdauer in jedem Fall kurz genug ist, wenn sie 0,06 s nicht überschreitet. Optional ist auch vorgesehen, dass der Betrachter die Subliminalzeitdauer verstellen kann, um sie an seine eigene Empfindsamkeit optimal anzupassen.

In einer Fortbildung der Erfindung ist auch vorgesehen, dass in Zeitintervallen, die größer als die Trigger-Intervalle sind, der Anzeigeparameter in zumindest einem Bereich der Anzeigefläche für eine, optional einstellbare, Supraliminal-Zeitdauer, die oberhalb der menschlichen Wahrnehmungsgrenze liegt, verändert wird. Dadurch gewinnt der Benutzer die Sicherheit, dass das Verfahren abgearbeitet wird und es kommt auch zu einer bewussten Erinnerung des Benutzers an die Wirksamkeit und Wirkungsweise.

Das Trigger-Intervall definiert, in welchen Zeitabständen die Veränderung des Anzeigeparameters durchgeführt wird. In Versuchen hat sich ein Trigger-Intervall zwischen 5 und 20 s als günstig für eine ausreichende Benetzung des Auges mit Tränenflüssigkeit erwiesen. Um eine individuelle Anpassung an die persönlichen Vorlieben und Bedürfnisse eines Betrachters zu ermöglichen, erweist es sich als zweckmäßig, wenn das Trigger-Intervall durch den Betrachter der Anzeigefläche, oder durch einen Zufallsgenerator o. dergl. auf einen Wert, der konstant gehalten wird oder zufällig variiert wird, eingestellt werden kann. In weiterer Ausgestaltung der Erfindung ist auch vorgesehen, das Trigger-Intervall gemäß einem Werteprofil einzustellen, welches Profil beispielsweise ein Tagesprofil oder ein an die Umgebungshelligkeit angepasstes Profil sein kann. Damit das Trigger-Intervall nicht auf so extreme Werte verstellt wird, dass die dadurch veranlasste Blinzelfrequenz zu hoch und somit störend, oder zu niedrig und somit wirkungslos ist, ist weiters vorgesehen, die Variierbarkeit des Trigger-Intervalls nur innerhalb vorgegebener Grenzen zu ermöglichen.

In jenen Fällen, in denen die Anzeigefläche in ein Display integriert ist, hat es sich aufgrund einfacher Realisierung als günstig erwiesen, wenn das Verändern des Anzeigeparameters durch Verändern der Ansteuerung des Display erfolgt.

Die Anzeigefläche kann aber auch eine Projektionsfläche oder eine mit der visuellen Information versehene Trägerfläche, wie z.B. eine Druckschrift, sein. Als Anzeigefläche ist aber beispielsweise auch eine von einer Bedienperson visuell zu inspizierende Oberfläche eines Gegenstandes, insbesondere Industrieproduktes, zu verstehen. In den genannten Fällen kann die Anzeigefläche selbst meist nicht direkt verändert werden, sondern sie ergibt sich durch Bestrahlung mit natürlichem oder Fremdlicht. Um das erfindungsgemäße Verfahren jedoch auch in diesen Fällen durchführen zu können, ist vorgesehen einen Anzeigeparameter der Anzeigefläche durch das Bestrahlen der Anzeigefläche mit Licht aus einer Lichtquelle zu verändern, d.h. die Trägerfläche bzw. den Gegenstand für eine Subliminal-Zeitdauer mit Licht aus der Lichtquelle zu bestrahlen.

Versuche haben ergeben, dass ein Betrachter selten eine gesamte Anzeigefläche betrachtet, sondern sich in seiner Betrachtung auf spezifische Bereiche der Anzeigefläche konzentriert, die seine Aufmerksamkeit momentan anziehen. Solche Bereiche umfassen beispielsweise Bereiche der Anzeigefläche, in denen sich ein Cursor, ein Mauszeiger, ein Eingabefeld, ein aktives Bildschirmfenster oder ein anderer die Aufmerksamkeit des Betrachters hervorrufender Indikator befinden. Es kann beispielsweise aber auch durch Messungen, wie Iriserkennung, herausgefunden werden, auf welchen Bereich einer Anzeigefläche sich die Konzentration eines Betrachters richtet. Die Erfinder haben erkannt, dass es für die Zwecke der Erfindung genügt, wenn ein Anzeigeparameter nur in einem solchen Bereich der Anzeigefläche verändert wird, auf den sich die momentane Aufmerksamkeit des Betrachters richtet. Die Veränderung eines Anzeigeparameters nur in einem Teilbereich der Anzeigefläche ist oftmals technisch einfacher realisierbar als die Veränderung in der gesamten Anzeigefläche.

Das erfindungsgemäße Verfahren eignet sich vorzüglich zur Implementierung mittels eines Computers, wobei verschiedene Ansätze gewählt werden können. Wenn beispielsweise das Verfahren in einem Computer abgearbeitet wird, der ein Betriebssystem aufweist, das die Darstellung mehrerer übereinanderliegender Anzeigeebenen auf einer Anzeigefläche erlaubt, so kann als oberste Anzeigeebene ein transparenter Bereich vorgesehen werden, der für die Subliminal-Zeitdauer gemäß dem Anzeigeparameter in einen nicht vollständig transparenten Modus umgeschaltet wird. Wenn ein solcher Computer weiters zur Darstellung von Anzeigefenstern ausgebildet ist, kann ein transparentes Fenster über zumindest einen Bereich der visuellen Information gelegt und das transparente Fenster für die Subliminal-Zeitdauer gemäß dem Anzeigeparameter in einen nicht vollständig transparenten Modus umgeschaltet werden. In wiederum einer alternativen Ausführungsform des erfindungsgemäßen Verfahrens in einem Computer mit einem Betriebssystem, das zur Darstellung von mehreren Anzeigefenstern ausgebildet ist, wovon ein Anzeigefenster als aktives Anzeigefenster auswählbar ist, auf das Benutzereingaben wirken, kann ein Anzeigeparameter in dem aktiven Fenster verändert werden. In wiederum einer alternativen Ausgestaltung der Erfindung, wenn sie in einem Computer mit einem Betriebssystem implementiert ist, das die Darstellung mehrerer übereinanderliegender Anzeigefenster auf einer Anzeigefläche erlaubt, kann erfindungsgemäß die Veränderung eines Bereiches der Anzeigefläche durch ein für die Subliminal-Zeitdauer eingeblendetes Fenster durchgeführt werden, das durch den Anzeigeparameter vorgegebene Anzeigeeigenschaften aufweist.

Zur Lösung der erfindungsgemäßen Aufgabe ist bei einem Computerprogrammprodukt, das zum Anzeigen visueller Information auf einer Anzeigefläche geeignet ist, gemäß der Erfindung vorgesehen, dass das Computerprogrammprodukt direkt in einen Speicher eines Computers ladbar ist und Softwarecodeabschnitte umfasst, wobei mit dem Computer das Verfahren gemäß der Erfindung abgearbeitet werden kann, wenn das Computerprogrammprodukt auf dem Computer abgearbeitet wird. Das Computerprogrammprodukt kann auf einem computerlesbaren Medium gespeichert sein.

Zur Lösung der erfindungsgemäßen Aufgabe ist bei einem Computer gemäß der Erfindung vorgesehen, dass der Computer eine Recheneinheit und einen internen Speicher aufweist und das Computerprogrammprodukt gemäß dem vorstehend angeführten Absatz abarbeitet.

Die vorliegende Erfindung umfasst auch ein Anzeigesystem mit einer Anzeige und zumindest einer Anzeigeeinrichtung, die ein Bild auf einer Anzeigefläche der Anzeige darstellt. Erfindungsgemäß wirken auf die Anzeigeeinrichtung Anzeigeveränderungs-Mittel, die dazu ausgebildet sind, in Trigger-Intervallen einen Anzeigeparameter in zumindest einem Bereich der Anzeigefläche für eine Subliminal-Zeitdauer, die unterhalb der menschlichen Wahrnehmungsgrenze liegt, zu verändern. Der Anzeigeparameter ist vorzugsweise aus Anzeigehelligkeit, -farbe, -beleuchtung, -kontrast, -fokus, -frequenz oder Ein/Ausschalten der Anzeige ausgewählt. Wie weiter oben bereits erwähnt schwankt die Subliminal-Zeitdauer von Individuum zu Individuum und auch über den Tagesverlauf. Vorzugsweise wird die Subliminal-Zeitdauer auf maximal 0,06 Sekunden festgelegt, da Versuche ergeben haben, dass bei diesem Wert die Erfindung für jedermann gute Ergebnisse liefert, wobei, wie gesagt, im Einzelfall auch längere Zeitdauern brauchbar sind. Um optimale Ergebnisse für die unterschiedlichen individuellen Empfindsamkeiten zu erzielen, ist vorgesehen, dass die Subliminal-Zeitdauer einstellbar ist. Zur Anpassung an die unterschiedlichen individuellen Vorlieben und Bedürfnisse kann auch vorgesehen sein, das Trigger-Intervall durch einen Benutzer oder einen Zufallsgenerator auf einen Wert oder ein Werteprofil einstellbar zu machen, wobei zur Verhinderung unerwünschter Ergebnisse vorzugsweise die Variierbarkeit des Trigger-Intervalls innerhalb vorgegebener Grenzen liegt. Um zu starke Gleichförmigkeit bei der subliminal kurzen Veränderung eines Anzeigeparameters zu verhindern, die unter Umständen den Effekt des fremdgesteuerten Hervorrufens von Blinzeln verringern könnte, ist in einer Fortbildung des erfindungsgemäßen Anzeigesystems vorgesehen, dass die Position und/oder Größe des Bereichs der Anzeigefläche, der verändert wird, variierbar ist. Bei der Variierung der Position und/oder Größe des Bereiches kann auch auf die technische Leistungsfähigkeit der Anzeigeveränderungs-Mittel Bedacht genommen werden.

Die Erfindung wird nun anhand von nicht einschränkenden Ausführungsbeispielen unter Bezugnahme auf die Zeichnungen näher erläutert. In den Zeichnungen zeigen Fig. 1 ein Blockschaltbild eines erfindungsgemäßen Anzeigesystems 1, Fig. 2 eine Anzeigefläche zur Erläuterung einer Ausführungsform des erfindungsgemäßen Verfahrens, Fig. 3 eine Anzeigefläche zur Erläuterung einer weiteren Ausführungsform des erfindungsgemäßen Verfahrens, Fig. 4 schematisch ein Anzeigensystem, bei dem die Anzeigefläche als Projektionsfläche ausgebildet ist, und Fig. 5 ein weiteres erfindungsgemäßes Anzeigensystem, bei dem die Anzeigefläche durch eine visuelle Information enthaltende Trägerfläche definiert ist.

Fig. 1 zeigt ein Blockschaltbild eines erfindungsgemäßen Anzeigesystems 1. Das Anzeigesystem 1 umfasst ein Display 2 mit einer Anzeigefläche 3 zum Anzeigen von visueller Information 9 bzw. von Bildern, wobei diese beiden Begriffe weit auszulegen sind und jede Form von Text, Grafik oder sonstiger auf der Anzeigefläche darstellbarer Information umfassen. Obwohl in Fig. l das Display als Bildschirm dargestellt ist, ist es nicht darauf beschränkt, sondern umfasst alle Arten von Displays, wie z.B. Elektrolumineszenz-Displays, Vakuumfluoreszenz-Displays, Plasma-Displays, Kathodenstrahlröhren, LCDs, Head-Up Displays, aber auch Projektionsgeräte, Videobeamer und dergleichen. Das Display 2 wird von einer Anzeigeeinrichtung 4 angesteuert, die die entsprechende Ansteuerung S zur Darstellung der visuellen Information 9 sowie Anzeigeparameter P an das Display liefert, mit welchen Anzeigeparametern P Anzeigeeigenschaften der Anzeigefläche festgelegt werden. Die Anzeigeparameter P umfassen Anzeigehelligkeit, -farbe, -beleuchtung, -kontrast, -fokus, -frequenz oder dergleichen. Erfindungsgemäß umfasst das Anzeigesystem 1 weiters auf die Anzeigeeinrichtung 4 wirkende Anzeigeveränderungs-Mittel 5, die dazu ausgebildet sind, in Trigger-Intervallen einen Anzeigeparameter P in zumindest einem Bereich der Anzeigefläche 3 für eine Subliminal-Zeitdauer, die unterhalb der menschlichen Wahrnehmungsgrenze liegt, zu verändern.

Die Erfinder haben nämlich erkannt, dass durch konzentriertes Schauen, wie z.B. bei der Bildschirmarbeit, oder durch gleichförmige Fokussierung des Auges vergessenes bzw. unbewusst unterdrücktes Blinzeln fremdgesteuert ausgelöst werden kann, indem wiederholt in zumindest einem Bereich der Anzeigefläche 3 ein Anzeigeparameter verändert wird, wobei diese Veränderung nur für die genannte Subliminal-Zeitdauer, die unterhalb der menschlichen Wahrnehmungsgrenze liegt, auftreten muss. Das Bestechende an dieser Idee ist es, dass ein Betrachter von dieser Fremdauslösung des Blinzelvorganges an ihm nichts bemerkt, da sie sich im subliminalen Bereich abspielt, in der das menschliche Gehirn diese Veränderung des Anzeigeparameters noch nicht bewusst wahrnimmt. Sehr wohl reagiert aber das Auge auf diese Veränderung des Anzeigeparameters und löst wie erwünscht das Blinzeln aus. Der Betrachter bemerkt dieses fremdausgelöste Blinzeln nicht, ebenso wie der Mensch allgemein im entspannten Zustand nicht bemerkt, dass er in regelmäßigen Abständen blinzelt. Daher führt dieses erfindungsgemäß fremdgesteuerte Auslösen des Blinzelvorganges auch nicht zu einem unangenehmen Gefühl beim Betrachter der Anzeigefläche 3, sondern steigert vielmehr das Wohlbefinden des Betrachters, da das Augenblinzeln harmonisch in regelmäßigen Intervallen vor sich geht und das Auge somit immer ausreichend befeuchtet ist, wodurch Augenirritationen verlässlich verhindert werden und das so genannte "red eye syndrome" ausgeschaltet wird. Durch die verringerte Augenbelastung stellt sich oftmals auch eine entspanntere Körperhaltung des Betrachters ein, was insbesondere für Bildschirmarbeitsplätze sehr wichtig ist.

Die Subliminal-Zeitdauer, innerhalb der der Mensch Änderungen eines Anzeigeparameters nicht bewusst wahrnehmen kann, schwankt von Individuum zu Individuum und auch mit der Tagesverfassung etc. Es hat sich jedoch erwiesen, dass die Subliminal-Zeitdauer in jedem Fall kurz genug ist, wenn sie 0,06 s nicht überschreitet. Optional ist auch vorgesehen, dass der Betrachter die Subliminalzeitdauer verstellen kann, um sie an seine eigene Empfindsamkeit optimal anzupassen.

Das Trigger-Intervall wiederum definiert, in welchen Zeitabständen die Veränderung des Anzeigeparameters durchgeführt wird. In Versuchen hat sich ein Trigger-Intervall zwischen 5 und 20 s als günstig für eine ausreichende Benetzung des Auges mit Tränenflüssigkeit erwiesen. Um eine individuelle Anpassung an die persönlichen Vorlieben und Bedürfnisse eines Betrachters zu ermöglichen, kann das Trigger-Intervall durch den Betrachter der Anzeigefläche, oder durch einen Zufallsgenerator o. dergl. auf einen Wert, der konstant gehalten wird oder zufällig variiert wird, eingestellt werden. In ähnlicher Weise kann das Trigger-Intervall gemäß einem Werteprofil eingestellt werden, welches Werteprofil beispielsweise ein Tagesprofil oder ein an die Umgebungshelligkeit angepasstes Profil ist. Zum (Selbst-)Schutz des Benutzers ist aber auch vorgesehen, die Variierbarkeit des Trigger-Intervalls nur innerhalb vorgegebener Grenzen zuzulassen.

Das Anzeigesystem 1 kann beispielsweise durch einen Computer 8 mit angeschlossenem Display 2 realisiert sein. Der Computer 8 wiederum umfasst die als Recheneinheit ausgebildeten Anzeigeveränderungsmittel 5 sowie die als Grafikkarte ausgebildete Anzeigeeinrichtung 4. Zusätzlich weist der Computer 8 einen internen Speicher 7 zur Abarbeitung von Computerprogrammen auf, die von einem computerlesbaren Medium 6, wie einer Diskette, einer Festplatte oder über ein Datennetzwerk, wie das Internet, in den internen Speicher 7 geladen werden.

Obwohl das erfindungsgemäße Verfahren zum Anzeigen visueller Information auf einer Anzeigefläche als Hardwaregerät oder -chip implementiert werden kann, eignet es sich auch vorzüglich zur Software-Implementierung mittels des Computers 8, d.h. als Computerprogrammprodukt, das auf dem computerlesbaren Medium 6 gespeichert ist und im Computer 8 abgearbeitet werden kann. Zur Implementierung des erfindungsgemäßen Verfahrens können verschiedene Ansätze gewählt werden, wie anhand der folgenden Beispiele näher erläutert wird.

In Fig. 2 ist die Anzeigefläche 3 für den Fall dargestellt, dass der Computer 8 ein Betriebssystem aufweist, das die Darstellung mehrerer übereinanderliegender Anzeigeebenen auf einer Anzeigefläche erlaubt. In der untersten Anzeigeebene 3a ist die visuelle Information 9 dargestellt. Als oberste Anzeigeebene 3b ist ein transparenter Bereich vorgesehen, der für die Subliminal-Zeitdauer gemäß dem Anzeigeparameter P in einen nicht vollständig transparenten Modus umgeschaltet wird. Der Betrachter der Anzeigefläche 3 merkt nichts von dieser subliminalen Änderung der Darstellung. Es sei erwähnt, dass die oberste Anzeigeebene 3b sich nicht über die gesamte Anzeigefläche 3 erstrecken muss, sondern es als für das Funktionieren der Erfindung ausreichend erkannt wurde, wenn sie nur einen Teil der Anzeigefläche 3 einnimmt. Vorteilhaft kann als Teilbereich ein Bereich 3c gewählt werden, der die Aufmerksamkeit des Betrachters an sich zieht, weil sich in diesem Bereich 3c ein Mauszeiger 10 oder ein anderer die Aufmerksamkeit des Betrachters hervorrufender Indikator, wie z.B. ein Cursor, ein Eingabefeld oder ein sonstiges aktives Bildschirmelement befindet. Gemäß einer alternativen Ausführungsform kann auch durch nicht dargestellte Aufmerksamkeitsdetektionsmittel, wie z.B. Iriserkennung, detektiert werden, auf welchen Bereich der Anzeigefläche sich die Aufmerksamkeit des Betrachters momentan richtet und der Bereich, in dem ein Anzeigeparameter für die Subliminal-Zeitdauer verändert wird, entsprechend ausgewählt werden. Es versteht sich weiters, dass die Position und/oder Größe der Anzeigeebenen 3b bzw. des Anzeigebereiches 3c verändert werden kann.

Wenn der Computer 8 zur Darstellung von Anzeigefenstem in der Anzeigefläche 3 ausgebildet ist, wie in Fig. 3 schematisch dargestellt, wo ein Anzeigefenster 11a die visuelle Information 9 enthält, kann ein transparentes Fenster 11b über zumindest einen Bereich der visuellen Information 9 gelegt und dieses transparente Fenster 11b für die Subliminal-Zeitdauer gemäß dem Anzeigeparameter in einen nicht vollständig transparenten Modus umgeschaltet werden. Anstelle des zwischen einem transparenten und einem nicht vollständig transparenten Mode umschaltbaren Fensters 11b kann auch ein Fenster 11c, das nicht vollständig transparent ist, für die Subliminal-Zeitdauer eingeblendet und wieder ausgeblendet werden. In einer alternativen, nicht dargestellten Ausführungsform kann die Darstellung des momentan aktiven Anzeigefenster gemäß einem Anzeigeparameter für eine Subliminal-Zeitdauer verändert werden, wobei auf dieses aktive Fenster Benutzereingaben wirken und somit von einer erhöhten Aufmerksamkeit des Benutzers für dieses aktive Fenster ausgegangen werden kann.

Wesentliches Merkmal der Erfindung ist es, dass die Darstellung der visuellen Information auf der Anzeigefläche für einen subliminal kurzen Zeitraum so stark gegenüber der sonstigen Darstellung verändert wird, dass der Betrachter unbewusst durch diese kurzzeitige Kontrastierung zu einem Blinzeln veranlasst wird. Wie erwähnt, wird zum Erzielen dieser kontrastierenden Darstellung für die Subliminal-Zeitdauer ein Anzeigeparameter verändert, der Anzeigehelligkeit, -farbe, -beleuchtung, -kontrast, -fokus, -frequenz oder dergleichen umfasst. Ebenso ist es zur Erzielung des kontrastierenden Effektes möglich, die Anzeigefläche vollständig ab- und wieder einzuschalten, vorausgesetzt, das Display ist in der Lage, schnell genug zu reagieren, so dass das Aus- und Einschalten im subliminalen Bereich bleibt und vom Betrachter daher nicht als Bildschirmflackern empfunden wird.

In technischer Hinsicht kann die kontrastierende Darstellung auf der Anzeigefläche eines Display durch Bildauf und -abbau, Pixelauf- und -abbau, Bild/Pixeleinblendung und -ausblendung, Bild/Pixelüberlagerung oder Bild/Pixelveränderung hervorgerufen werden. Um die beschriebenen Veränderungen herbeizuführen kann in programmiertechnischer Hinsicht der Alphawert einer Bitmap auf einen nicht transparenten Wert gesetzt werden. Die Anzahl der manipulierten Pixel kann variiert werden, es kann ein Repeat-Timer programmiert werden, der das Trigger-Intervall definiert.

Damit sich der Benutzer auch sicher ist, dass das als Computer-implementierte erfindungsgemäße Verfahren tatsächlich vom Computer abgearbeitet wird, kann beispielsweise ein Icon in einer Taskleiste der Anzeigefläche eingeblendet werden. Es kann aber auch vorgesehen werden, dass der Benutzer den Computer in einen Modus schalten kann, indem die Veränderung des Anzeigeparameters gelegentlich oder durch Benutzereinwirkung für eine supraliminale Zeitdauer durchgeführt wird, damit der Benutzer die Anzeigenveränderung bewusst erkennen kann.

Die Anzeigefläche muss nicht die Bildfläche eines Display sein, sondern es kann sich gemäß der Erfindung auch um eine Projektionsfläche oder eine mit der visuellen Information versehene Trägerfläche, wie z.B. eine Druckschrift, handeln. Als Anzeigefläche ist aber beispielsweise auch eine von einer Bedienperson visuell zu inspizierende Oberfläche eines Gegenstandes, insbesondere Industrieproduktes, zu verstehen. Fig. 4 zeigt ein Ausführungsbeispiel, bei dem visuelle Information 15 von einem Projektor 14 bzw. einem computergesteuerten Videobeamer auf eine Projektionsfläche 13 projiziert wird. Betrachter der Projektionsfläche 13 unterliegen ebenso der Augenermüdung und dem immer gleichen Fokussieren auf die Projektionsfläche und neigen daher bei zu angestrengtem Schauen dazu, das Blinzeln zu unterlassen. Um erfindungsgemäß dennoch bei diesen Betrachtern Augenblinzeln zu veranlassen, ist ein zweiter Projektor 16 vorgesehen, der in Trigger-Intervallen für eine subliminal kurze Zeitdauer Licht 17 auf die Projektionsfläche 13 strahlt. Es ist dafür Sorge zu tragen, dass im Projektor 16 Leuchtmittel verwendet werden, die in subliminaler Zeit ein- und wieder ausgeschaltet werden können, oder durch eine Blende o. dergl. abgedeckt werden können. Der Projektor 16 kann durch eine Lampe ersetzt werden. Ebenso können die beiden Projektoren 14, 16 bzw. der Projektor 14 und eine geeignete Lampe ineinander integriert sein, so dass nur ein Linsensystem verwendet werden muss.

Fig. 5 zeigt schematisch ein weiteres Beispiel, wie das erfindungsgemäße Verfahren implementiert werden kann. Bei diesem Beispiel besteht die Anzeigefläche einerseits in einer mit visueller Information versehener Trägerfläche, nämlich den aufgeschlagenen Seiten eines Buches 20, und andererseits in der Oberfläche eines zu inspizierenden Gegenstandes 21. Bei diesen Beispielen kann die Anzeigefläche selbst natürlich nicht direkt verändert werden, sondern sie ergibt sich durch Bestrahlung mit Licht 22 aus einer Lichtquelle 18. Jedoch besteht das Problem der Überanstrengung der Augen und damit verbundenem Unterlassen des Blinzelns auch bei angestrengtem Lesen oder angestrengter Betrachtung des zu inspizierenden Gegenstandes 21. Zur Durchführung des erfindungsgemäßen Verfahrens ist eine zweite Lichtquelle 19 vorgesehen, die so ausgebildet ist, dass sie in Trigger-Intervallen für einen subliminalen Zeitraum ein- und wieder ausgeschaltet werden kann, oder durch eine Blende o. dergl. für einen subliminalen Zeitraum abgedeckt werden kann. Das Licht 23 der Lichtquelle 19 bestrahlt sowohl den Gegenstand 21 als auch das Buch 20 und überlagert - allerdings nur für den subliminalen Zeitraum - das Licht 22 aus der allgemeinen Lichtquelle 18, so dass man aufgrund dieser Lichtüberlagerung davon sprechen kann, dass ein Anzeigeparameter der Anzeigefläche durch das Bestrahlen der Anzeigefläche mit Licht aus der Lichtquelle 19 verändert wird. Diese Ausführungsform der Erfindung eignet sich vorzüglich zum Einsatz in Bibliotheken oder Industrie-Produktionshallen.

## Patentansprüche

1. Verfahren zum Anzeigen visueller Information (9) auf einer Anzeigefläche (3, 13, 20, 21), wobei in Trigger-Intervallen ein Anzeigeparameter (P) in zumindest einem Bereich der Anzeigefläche (3, 13) für eine Subliminal-Zeitdauer, die unterhalb der menschlichen Wahrnehmungsgrenze liegt, verändert wird, **dadurch gekennzeichnet, dass** mittels eines Betriebssystems mehrere übereinanderliegende Anzeigeebenen (3a, 3b) auf der Anzeigefläche (3) dargestellt werden, wobei als oberste Anzeigeebene (3b) ein transparenter Bereich vorgesehen wird, der für die Subliminal-Zeitdauer gemäß dem Anzeigeparameter in einen nicht vollständig transparenten Modus umgeschaltet wird.

2. Verfahren nach Anspruch 1, wobei mittels des Betriebssystems die Anzeigeebenen in Anzeigefenstern dargestellt werden, **dadurch gekennzeichnet, dass** ein transparentes Anzeigefenster (11b) über zumindest einen Bereich der visuellen Information (9) gelegt wird, und das transparente Anzeigefenster für die Subliminal-Zeitdauer gemäß dem Anzeigeparameter in einen nicht vollständig transparenten Modus umgeschaltet wird.

3. Verfahren nach Anspruch 1 oder 2, wobei auf der Anzeigefläche mittels des Betriebssystems mehrere Anzeigefenster darstellbar sind, wovon ein Anzeigefenster als aktives Anzeigefenster auswählbar ist, auf das Benutzereingaben wirken, **dadurch gekennzeichnet, dass** ein Anzeigeparameter in dem aktiven Anzeigefenster verändert wird.

4. Verfahren nach Anspruch 2 oder 3, **dadurch gekennzeichnet, dass** mittels des Betriebssystems mehrere übereinanderliegende Anzeigefenster auf der Anzeigefläche darstellbar sind, wobei die Veränderung eines Bereiches der Anzeigefläche durch ein für die Subliminal-Zeitdauer eingeblendetes Fenster (11c) durchgeführt wird, das durch den Anzeigeparameter vorgegebene Anzeigeeigenschaften aufweist.

5. Verfahren nach einem der vorhergehenden Ansprüche, **dadurch gekennzeichnet, dass** der Anzeigeparameter (P) aus Anzeigehelligkeit, -farbe, -beleuchtung, -kontrast, -fokus, - frequenz oder Ein/Ausschalten der Anzeige ausgewählt ist.

6. Verfahren nach einem der vorhergehenden Ansprüche, **dadurch gekennzeichnet, dass** die Subliminal-Zeitdauer auf maximal 0,06 Sekunden festgelegt ist.

7. Verfahren nach einem der vorhergehenden Ansprüche, **dadurch gekennzeichnet, dass** die Subliminal-Zeitdauer einstellbar ist.

8. Verfahren nach einem der vorhergehenden Ansprüche, **dadurch gekennzeichnet, dass** in Zeitintervallen, die größer als die Trigger-Intervalle sind, der Anzeigeparameter (P) in zumindest einem Bereich der Anzeigefläche (3, 13) für eine, optional einstellbare, Supraliminal-Zeitdauer, die oberhalb der menschlichen Wahrnehmungsgrenze liegt, verändert wird.

9. Verfahren nach einem der vorhergehenden Ansprüche, **dadurch gekennzeichnet, dass** das Trigger-Intervall durch einen Benutzer oder einen Zufallsgenerator auf einen Wert oder ein Werteprofil einstellbar ist, wobei vorzugsweise die Variierbarkeit des Trigger-Intervalls innerhalb vorgegebener Grenzen liegt.

10. Verfahren nach einem der vorhergehenden Ansprüche, **dadurch gekennzeichnet, dass** die Anzeigefläche (3) in ein Display (2) integriert ist und das Verändern des Anzeigeparameters (P) durch Verändern der Ansteuerung (S) des Display erfolgt.

11. Verfahren nach einem der Ansprüche 1 bis 9, **dadurch gekennzeichnet, dass** die Anzeigefläche eine Projektionsfläche (13) oder eine mit der visuellen Information versehene Trägerfläche ist und das Verändern des Anzeigeparameters das Bestrahlen der Anzeigefläche für die Subliminal-Zeitdauer mit Licht (17, 23) aus einer Lichtquelle (19) oder einem Projektor (16) umfasst.

12. Verfahren nach einem der vorhergehenden Ansprüche, **dadurch gekennzeichnet, dass** ein Anzeigeparameter in einem solchen Bereich (3c) der Anzeigefläche (3) verändert wird, in dem sich ein Cursor, ein Mauszeiger (10), ein Eingabefeld, ein aktives Bildschirmfenster oder ein anderer die Aufmerksamkeit des Betrachters hervorrufender Indikator befindet.

13. Verfahren nach einem der vorhergehenden Ansprüche, **dadurch gekennzeichnet, dass** ein Anzeigeparameter in einem solchen Bereich der Anzeigefläche verändert wird, auf den sich die durch Aufmerksamkeitsdetektionsmittel detektierte Aufmerksamkeit des Betrachters richtet.

14. Computerprogrammprodukt, das zum Anzeigen visueller Information auf einer Anzeigefläche geeignet ist und das direkt in einen Speicher (7) eines Computers (8) ladbar ist und Softwarecodeabschnitte umfasst, wobei mit dem Computer das Verfahren gemäß den Ansprüchen 1 bis 13 abgearbeitet werden kann, wenn das Computerprogrammprodukt auf dem Computer abgearbeitet wird.

15. Computerlesbares Medium (6), auf dem ein Computerprogrammprodukt nach Anspruch 14 gespeichert ist.

16. Computer (8) mit einer Recheneinheit, einer Anzeige (2) und einem internen Speicher (7), zur Ausführung des Verfahrens nach einem der Ansprüche 1 bis 13.

17. Computer nach Anspruch 16, **gekennzeichnet durch** ein Betriebssystem, das die Darstellung mehrerer übereinanderliegender Anzeigeebenen (3a, 3b) auf einer Anzeigefläche (3) erlaubt.

18. Computer nach Anspruch 16 oder 17, **gekennzeichnet durch** ein Betriebssystem zur Darstellung von mehreren Anzeigefenstern, wovon vorzugsweise ein Anzeigefenster als aktives Anzeigefenster auswählbar ist.

19. Computer nach einem der Ansprüche 16 bis 18, **gekennzeichnet durch** ein Betriebssystem, das die Darstellung mehrerer übereinanderliegender Anzeigefenster auf einer Anzeigefläche erlaubt.

## Claims

1. A method for displaying visual information (9) on a display surface (3, 13, 20, 21), wherein a display parameter (P) is modified, at trigger intervals, in at least one region of the display surface (3, 13) for a subliminal period of time which is below the human perception threshold, **characterized in that** by means of an operating system several superimposed display levels (3a, 3b) are shown on the display surface (3), with a transparent region being provided as the uppermost display level (3b), which transparent region is switched, for the subliminal period of time, into a mode which is not entirely transparent according to the display parameter.

2. A method according to claim 1, wherein, by means of the operating system, the display levels are shown in display windows, **characterized in that** a transparent display window (11b) is placed over at least one area of the visual information (9) and the transparent display window is switched, for the subliminal period of time, into a mode which is not entirely transparent according to the display parameter.

3. A method according to claim 1 or 2, wherein, by means of the operating system, several display windows can be shown on the display surface of which one display window is selectable as an active display window acted upon by user inputs, **characterized in that** a display parameter is modified in the active display window.

4. A method according to claim 2 or 3, **characterized in that**, by means of the operating system, several superimposed display windows can be shown on the display surface, wherein the modification of a region of the display surface is effected by means of a window (11c) faded in for the subliminal period of time and exhibiting display properties which have been predetermined by the display parameter.

5. A method according to any of the preceding claims, **characterized in that** the display parameter (P) is selected from the brightness, colour, illumination, contrast, focus, frequency or connection/disconnection of the display.

6. A method according to any of the preceding claims, **characterized in that** the subliminal period of time is set to a maximum of 0.06 seconds.

7. A method according to any of the preceding claims, **characterized in that** the subliminal period of time is adjustable.

8. A method according to any of the preceding claims, **characterized in that**, at time intervals which are larger than the trigger intervals, the display parameter (P) is modified in at least one region of the display surface (3, 13) for an optionally adjustable supraliminal period of time.

9. A method according to any of the preceding claims, **characterized in that** the trigger interval is adjustable to a value or a value profile by a user or a random generator, wherein preferably the variability of the trigger interval lies within predetermined limits.

10. A method according to any of the preceding claims, **characterized in that** the display surface (3) is integral with a display (2) and the modification of the display parameter (P) is caused by changing the control (S) of the display.

11. A method according to any of claims 1 to 9, **characterized in that** the display surface is a projection surface (13) or a support surface provided with the visual information and the modification of the display parameter comprises irradiating the display surface with light (17, 23) from a source of light (19) or a projector (16) for the subliminal period of time.

12. A method according to any of the preceding claims, **characterized in that** a display parameter is modified in such a region (3c) of the display surface (3) in which a cursor, a mouse pointer (10), an input field, an active screen window or another indicator attracting the viewer's attention is located.

13. A method according to any of the preceding claims, **characterized in that** a display parameter is modified in such a region of the display surface on which the viewer's attention detected via attention detection means is focussed.

14. A computer program product which is suitable for displaying visual information on a display surface and which is loadable directly into a memory (7) of a computer (8) and comprises software code portions, whereby the method according to claims 1 to 13 can be processed by means of the computer if the computer program product is processed on the computer.

15. A computer-readable medium (6) on which a computer program product according to claim 14 is stored.

16. A computer (8) comprising an arithmetic unit, a display (2) and an internal memory (7), for carrying out the method according to one of claims 1 to 13.

17. A computer according to claim 16, **characterized by** an operating system that allows the display of several superimposed display levels (3a, 3b) on a display surface (3).

18. A computer according to claim 16 or 17, **characterized by** an operating system for the display of several display windows of which one display window is preferably selectable as an active display window.

19. A computer according to any of claims 16 to 18, **characterized by** an operating system that allows the display of several superimposed display windows on a display surface.

## Revendications

1. Procédé pour afficher les informations visuelles (9) sur une surface d'affichage (3, 13, 20, 21), dans lequel on modifie à intervalles déclenchés un paramètre d'affichage (P) dans au moins une région de la surface d'affichage (3, 13) pour une durée temporelle subliminale, qui se trouve au-dessous de la limite de perception humaine, **caractérisé en ce que** l'on représente au moyen d'un système d'exploitation plusieurs plans d'affichage (3a, 3b) disposés les uns au-dessus des autres sur la surface d'affichage (3), et l'on prévoit à titre de plan d'affichage le plus élevé (3b) une région transparente qui est inversée pour la période temporelle subliminale selon le paramètre d'affichage vers un mode qui n'est pas complètement transparent.

2. Procédé selon la revendication 1, dans lequel au moyen du système d'exploitation, les plans d'affichage sont représentés dans des fenêtres d'affichage, **caractérisé en ce qu'**une fenêtre d'affichage transparente (11b) est posée sur au moins une région des informations visuelles (9), et la fenêtre d'affichage transparente est inversée pendant la durée temporelle subliminale selon le paramètre d'affichage vers un mode qui n'est pas complètement transparent.

3. Procédé selon la revendication 1 ou 2, dans lequel au moyen du système d'exploitation plusieurs fenêtres d'affichage peuvent être représentées sur la surface d'affichage, parmi lesquelles une fenêtre d'affichage est susceptible d'être sélectionnée à titre de fenêtre d'affichage active sur laquelle agissent des entrées de la part d'un utilisateur, **caractérisé en ce que** l'on modifie un paramètre d'affichage dans la fenêtre d'affichage active.

4. Procédé selon la revendication 2 ou 3, **caractérisé en ce que**, au moyen du système d'exploitation, il est possible de représenter plusieurs fenêtres d'affichage disposées les unes au-dessus des autres sur la surface d'affichage, et la modification d'une région de la surface d'affichage est exécutée au moyen d'une fenêtre (11c) injectée pour la durée temporelle subliminale, qui présente les propriétés d'affichage imposées par le paramètre d'affichage.

5. Procédé selon l'une des revendications précédentes, **caractérisé en ce que** le paramètre d'affichage (P) est choisi parmi la luminosité d'affichage, la couleur d'affichage, l'éclairage d'affichage, le contraste d'affichage, la focalisation d'affichage, la fréquence d'affichage ou la mise en marche/à l'arrêt de l'affichage.

6. Procédé selon l'une des revendications précédentes, **caractérisé en ce que** la durée temporelle subliminale est fixée au maximum à 0,06 secondes.

7. Procédé selon l'une des revendications précédentes, **caractérisé en ce que** la durée temporelle subliminale est réglable.

8. Procédé selon l'une des revendications précédentes, **caractérisé en ce que**, dans des intervalles temporels qui sont plus grands que les intervalles de déclenchement, le paramètre d'affichage (P) est modifié dans au moins une région de la surface d'affichage (3, 13) pour une durée temporelle supraliminale, en option réglable, qui tombe au-dessus de la limite de perception humaine.

9. Procédé selon l'une des revendications précédentes, **caractérisé en ce que** l'intervalle déclenché est réglable par un utilisateur ou par un générateur aléatoire à une valeur ou un profil de valeurs, et la faculté de variation de l'intervalle déclenché est de préférence à l'intérieur de limites prédéterminées.

10. Procédé selon l'une des revendications précédentes, **caractérisé en ce que** la surface d'affichage (3) est intégrée dans un écran d'affichage (2), et la modification du paramètre d'affichage (P) a lieu par modification du pilotage (5) de l'écran d'affichage.

11. Procédé selon l'une des revendications 1 à 9, **caractérisé en ce que** la surface d'affichage est une surface de projection (13), ou une surface porteuse dotée d'informations visuelles, et la modification des paramètres d'affichage inclut l'illumination de la surface d'affichage pendant la durée temporelle subliminale avec une lumière (17, 23) venant d'une source de lumière (19) ou d'un projecteur (16).

12. Procédé selon l'une des revendications précédentes, **caractérisé en ce que** l'on modifie un paramètre d'affichage dans une région (3c) de la surface d'affichage (3) dans laquelle se trouve un curseur, un pointeur de souris (10), un champ de saisie, une fenêtre d'écran active, ou un autre indicateur attirant l'attention de l'observateur.

13. Procédé selon l'une des revendications précédentes, **caractérisé en ce que** l'on modifie un paramètre d'affichage dans une région de la surface d'affichage vers laquelle l'observateur dirige son attention, telle que détectée par des moyens de détection d'attention.

14. Produit de programme d'ordinateur, qui convient pour l'affichage d'informations visuelles sur une surface d'affichage et qui peut être chargé directement dans une mémoire (7) d'un ordinateur (8) et inclut des tronçons de code logiciel, dans lequel au moyen de l'ordinateur on peut exécuter le procédé selon les revendications 1 à 13, quand le produit de programme d'ordinateur est exécuté sur l'ordinateur.

15. Support lisible à l'ordinateur (6), sur lequel est mémorisé un produit de programme d'ordinateur selon la revendication 14.

16. Ordinateur (8) comprenant une unité de calcul, un affichage (2) et une mémoire interne (7) pour l'exécution du procédé selon l'une des revendications 1 à 13.

17. Ordinateur selon la revendication 16, **caractérisé par** un système d'exploitation qui permet la représentation de plusieurs plans d'affichage (3a, 3b), agencés les uns au-dessus des autres, sur une surface d'affichage (3).

18. Ordinateur selon la revendication 16 ou 17, **caractérisé par** un système d'exploitation destiné à la représentation de plusieurs fenêtres d'affichage, et dans lequel de préférence une fenêtre d'affichage est sélectionnée à titre de fenêtre d'affichage active.

19. Ordinateur selon l'une des revendications 16 à 18, **caractérisé par** un système d'exploitation qui permet la représentation de plusieurs fenêtres d'affichage agencées les unes au-dessus des autres sur une surface d'affichage.
